# EUROPÄISCHE PATENTSCHRIFT

(11) **EP 3 721 771 B1**
(45) Veröffentlichungstag und Bekanntmachung des Hinweises auf die Patenterteilung: **25.10.2023**
(21) Anmeldenummer: 20164872.2
(22) Anmeldetag: 23.03.2020
(51) Int. Cl.: A47K 10/36

(54) **SPENDER ZUR AUSGABE EINES BAHNFÖRMIGEN FLÄCHENPRODUKTES**
DISPENSER FOR DISPENSING A FLAT SHEET-LIKE PRODUCT
DISTRIBUTEUR DE PRODUIT PLAT EN FORME DE BANDE

(30) Priorität: 10.04.2019 AT 503182019
(43) Veröffentlichungstag der Anmeldung: 14.10.2020
(73) Patentinhaber: Hagleitner, Hans Georg, 5700 Zell am See (AT)
(72) Erfinder: Hagleitner, Hans Georg, 5700 Zell am See (AT)
(74) Vertreter: Torggler & Hofmann Patentanwälte - Innsbruck

(56) Entgegenhaltungen:
- WO-A2-2009/135241
- US-A- 3 007 650
- US-A- 3 628 743
- US-A1- 2019 104 895

## Beschreibung

Die Erfindung betrifft einen Spender zur Ausgabe eines bahnförmigen Flächenproduktes, insbesondere Papier, mit einem durch einen, vorzugsweise schwenkbaren Deckel verschließbaren Gehäuse, und wenigstens einem im Gehäuse angeordneten Schwenkhebel, mit welchem eine Reserverolle des bahnförmigen Flächenproduktes von einer Warteposition in eine Übergabeposition überführbar ist.

Ein derartiger Spender ist beispielsweise der WO 2009/135241 des Anmelders zu entnehmen, welche als nächstliegender Stand der Technik angesehen wird.

In dem dort gezeigten Papierspender ist in dessen oberen Bereich ein Aufnahmeraum für eine Reserverolle vorgesehen, die auf einem Tragstab mit beidseitig vorstehenden Lagerzapfen angeordnet ist. Der Aufnahmeraum ist nach Hochschwenken des Deckels zugänglich und durch eine Engstelle begrenzt, sodass die Reserverolle erst nach einer entsprechenden Verringerung ihres Durchmessers durch Verbrauch von Papier nach unten fallen kann. Dort dient sie als Spenderolle bis zu ihrem Aufbrauch und eine neue Reserverolle kann nachgefüllt werden. Wenn die Spenderolle leer ist, wird Papier von der Reserverolle verwendet, bis diese dann wieder die Engstelle passieren kann. Dabei laufen verschiedene Bewegungsabläufe ab.

Im Anschluss an die Warteposition der Reserverolle ist ein Schwenkhebel vorgesehen, der die im Durchmesser reduzierte Reserverolle übernimmt und unten in der Übergabeposition wieder abgibt, sodass sie als Spenderolle in die Spendeposition weiter gleitet. Die Rückstellung nach oben erfolgt über eine Feder. Die Spendeposition ist durch ein entfernbares Auflager festgelegt, auf dem nach Leerung der Spenderolle deren Tragstab aufliegt. Das Auflager wird bewegt, sodass der leere Tragstab abfällt, wenn der Schwenkhebel die Reserverolle in die Übergabeposition überführt. Es kommt relativ häufig zu Funktionsstörungen, da die Abstimmung der Federkraft für die Rückholung des leeren Schwenkhebels Probleme bereiten kann. Die Feder muss so stark sein, um den leeren Schwenkhebel verlässlich nach oben zu schwenken und muss so schwach sein, um durch den nur mit der reduzierten Reserverolle belasteten Schwenkhebel gespannt zu werden.

Die Erfindung hat es sich nun zur Aufgabe gestellt, diese Schwierigkeiten zu vermeiden und erreicht dies dadurch, dass der wenigstens eine Schwenkhebel mit dem Deckel des Gehäuses so bewegungsgekoppelt ist, dass beim Öffnen des Deckels der Schwenkhebel von der Übergabeposition in die Warteposition rückführbar ist.

Auf diese Weise erübrigt sich die Rückstellfeder und der Spender wird funktionssicherer. Da der Schwenkhebel pro Reserverolle nur einmal hin- und zurückschwenken muss, kann dies ohne Weiteres von der Öffnungsbewegung des Deckels abhängig gemacht werden, da ja auch der Deckel im Normalbetrieb pro Reserverolle nur einmal geöffnet und geschlossen werden muss.

In einer bevorzugten Ausführung ist vorgesehen, dass der Deckel und der Schwenkhebel um zueinander parallele Achsen verschwenkbar sind. Dies erleichtert die kinematische Kopplung, da bevorzugt zwischen dem Deckel und dem Schwenkhebel ein die Rückführung des Schwenkhebels bewirkendes Koppelelement angeordnet ist.

Das Koppelelement ist in einer weiteren bevorzugten Ausführung linear verschiebbar, wobei es für die Verbindung mit dem Deckel vorzugsweise einen Schlitz aufweist, in den ein Mitnehmerzapfen des Deckels eingreift. Der Deckel kann in der Art einer Nabe einen zentralen Drehteil aufweisen, von dem der Mitnehmerzapfen parallel zur Drehachse absteht.

In einer weiteren bevorzugten Ausführung weist das Koppelelement ein hakenartiges Ende auf, in das ein Mitnehmerzapfen des Schwenkhebels lose eingreift. Wird der Deckel geöffnet, so schwenkt das Koppelelement den Schwenkhebel zurück nach oben, wo er in der Warteposition für die nächste Reserverolle verbleibt und durch einen von der Durchmesserreduzierung der Reserverolle abhängigen Sperrhebel gehalten wird. Wird der Deckel verschlossen, löst sich das hakenartige Ende vom Mitnehmerzapfen des Schwenkhebels und das Koppelelement bewegt sich "leer" in eine untere Endstellung. Das hakenartige Ende verbleibt dort und nimmt den Mitnehmerzapfen des Schwenkhebels auf, sobald die reduzierte Reserverolle nach unten überführt wird. Beim nächsten Öffnen des Deckels für die Nachfüllung einer neuen Reserverolle nimmt das Koppelelement den Schwenkhebel wieder in die Warteposition mit.

Kinematisch ähnlich verläuft in weiterer Folge auch die Bewegungsübertragung zwischen dem Schwenkhebel und einem federbeaufschlagten zweiten Schwenkhebel, mittels dem die Bewegung eines entfernbaren Auflagers für die Spenderolle bzw. den leeren Tragstab gesteuert wird. Hier ist erfindungsgemäß vorgesehen, dass der zweite Schwenkhebel während der Bewegung des ersten Schwenkhebels vor und zurück bewegbar ist. Dies bedeutet, dass der zweite Schwenkhebel seine Ruhelage bereits am Ende der Hinbewegung des ersten Schwenkhebels erreicht hat und während der Rückbewegung des ersten Schwenkhebels in dieser Ruhelage verbleibt, in der eine Auswurföffnung für den leeren Tragstab durch das entfernbare Auflager verschlossen ist. Die Auswurföffnung wird nur kurz geöffnet, wenn die reduzierte Reserverolle in die Übergabeposition überführt wird, da währenddessen der leere Tragstab herausfallen muss. Wenn die neue Spenderolle in der Spendeposition ankommt, ist die Auswurföffnung wieder verschlossen, es erfordert also die Hin- und Herbewegung des zweiten Schwenkhebels während der Überführungsbewegung des ersten Schwenkhebels und die Entkoppelung des zweiten Schwenkhebels bei der Rückführung des ersten Schwenkhebels.

Erfindungsgemäß ist dabei vorgesehen, dass der zweite Schwenkhebel eine erste Führungskontur und eine davon gesonderte zweite Führungskontur umfasst, wobei der erste Schwenkhebel bei der Bewegung zur Überführung der Reserverolle von der Warteposition in die Übergabeposition die erste Führungskontur und bei der Rückführbewegung in die Ausgangsstellung die zweite Führungskontur abtastet.

Die erste Führungskontur ist dabei so gestaltet, dass der zweite Schwenkhebel vor- und zurückbewegt wird, um die Auswurföffnung zu öffnen und zu verschließen und es erfolgt dann ein Wechsel auf die zweite Führungskontur, deren Abtastung dem zweiten Schwenkhebel keine Bewegung erteilt. Der Übergangsbereich zwischen den beiden Führungskonturen enthält bevorzugt eine Rampe, die eine seitliche Auslenkung eines Abtastelementes des ersten Schwenkhebels bewirkt. Das Abtastelement ist insbesondere am freien Ende einer Federzunge des ersten Schwenkhebels ausgebildet, sodass am Ende der zweiten Führungskontur die Rückstellung auf die erste Führungskontur durch die Rückfederung der Federzunge erreicht wird.

Eine weitere bevorzugte Ausführung sieht vor, dass die erste Führungskontur wenigstens einen konkaven Abschnitt umfasst, und/oder dass die zweite Führungskontur wenigstens einen konvexen Abschnitt umfasst.

Für die Stützung des geöffneten Deckels ist weiters bevorzugt vorgesehen, dass der oben erwähnte Drehteil des Deckels entlang einer gebogenen Stützfläche des Gehäuses wandert und bevorzugt in einer Rastmulde der Stützfläche lösbar einrastet. Eine bevorzugte Ausführung sieht hierbei vor, dass die gebogene Stützfläche aus einer der Schließstellung des Deckels zugehörigen Ausgangsposition in eine der Offenstellung des Deckels zugehörigen Endposition ansteigt, und die Rastmulde am oberen Ende ausgebildet ist.

Nachstehend wird nun die Erfindung anhand der Figuren der beiliegenden Zeichnungen näher beschrieben, ohne darauf beschränkt zu sein.

Es zeigen:
- Fig. 1: eine Schrägansicht eines geschlossenen Spenders,
- Fig. 2: eine Schrägansicht eines offenen Spenders, wobei einige Teile aus Gründen der Übersichtlichkeit entfernt sind,
- Fig. 3: eine Schrägansicht des geschlossenen Spenders, wobei weitere Teile aus Gründen der Übersichtlichkeit entfernt sind,
- Fig. 4: einen Ausschnitt aus dem geschlossenen Spender, der die entgegengesetzte Seite von Fig. 3 zeigt,
- Fig. 5: einen Ausschnitt der Seite von Fig. 4 aus dem geöffneten Spender,
- Fig. 6 bis Fig. 9: schematische Stellungen des ersten und des zweiten Schwenkhebels, und
- Fig. 10 und Fig. 11: weitere Schrägansichten zu Details.

Ein Spender für Papier weist in einem Gehäuse 1 einen oberen Aufnahmeraum für eine Reserverolle 2 auf, der nach Hochschwenken eines Deckels 10 zugänglich ist. Der Spender weist in den Seitenwänden 20 einander gegenüberliegende Führungsbahnen in Form von Nuten auf, in die stirnseitig vorstehende Lagerzapfen 19 eines Tragstabes 3 eingreifen. Wie aus der Fig. 2 ersichtlich, füllt eine volle Reserverolle 2 den Oberteil des Spendergehäuses 1 ziemlich aus. Eine Engstelle legt eine Warteposition für die Reserverolle 2 fest. Im unteren Teil des Spendergehäuses 1 ist ein Aufnahmeraum für eine Spenderolle vorgesehen, von der die Papierbahn abgezogen wird, wobei sie eine Fördereinrichtung durchläuft. Die Breite des Aufnahmeraumes ist wesentlich kleiner als der Durchmesser einer Reserverolle 2, vorzugsweise etwa nur dessen Hälfte, sodass im eingesparten Raum des unteren Teils andere Bauteile des Papierspenders untergebracht werden können. Um nun nach Aufbrauch des Papiers der Spenderolle weiterhin Papier dem Spender entnehmen zu können, ist eine nicht näher erläuterte Einrichtung vorgesehen, die den Papieranfang der Reserverolle 2 im Anschluss an das Ende der Spenderolle 2 der Fördereinrichtung zuführt, sodass in weiterer Folge die Papierbahn der Reserverolle 2 abgezogen wird. Die Reserverolle 2 verbleibt dabei vorerst in der Warteposition im oberen Teil, bis sie die Engstelle 20 passieren kann.

Die Erfassung des Durchmessers der Reserverolle 2 erfolgt durch ein verschwenkbares Sperrelement 31, das auf einem oder beiden der in den Nuten der Führungsbahn 4 gleitenden oder rollenden Lagerzapfen 19 des Tragstabes 3 aufliegt (Fig. 10, 11). Das Sperrelement 31 erstreckt sich oberhalb des leicht nach hinten abfallenden ersten Abschnitts der Führungsbahn 4, und ist schwenkbar gelagert. Das Sperrelement 31 wird vom Lagerzapfen 19 der Reserverolle 2 angehoben, wenn diese in den Papierspender eingelegt wird. Das Sperrelement 31 weist einen hakenartig überstehenden Steuerteil auf, an dem ein Sperrvorsprung ausgebildet ist (Fig. 10).

Papier wird zuerst von der in der unteren Spendeposition liegenden Spenderolle abgegeben, deren Tragstab mit einem Lagerzapfen 19 auf einer ausschwenkbaren Lasche 27, aufliegt. Ist das Papier der Spenderolle aufgebraucht, so wird mittels einer nicht dargestellten Einrichtung Papier von der Reserverolle 2 in der Warteposition erfasst und ausgegeben. Hierfür benötigte Übernahmeeinrichtungen sind in verschiedenen Ausführungen bekannt und gehören zum allgemeinen Stand der Technik, sodass darauf hier nicht näher eingegangen werden muss. Für das Verständnis der hier behandelten Erfindung sind sie nicht von Bedeutung.

Die Abgabe des Papiers von der Reserverolle 2 führt zu einer Verringerung des Durchmessers und der Tragstab 3 nähert sich dem Bereich des nach unten führenden Abschnitts der Führungsbahn, bis die Lagerzapfen 19 des Tragstabes in eine gabelförmige Aufnahme 16 eines ersten Schwenkhebels 5 (Fig. 3) mit einer Freistellung am Ende des Sperrhebels 31 eintreten (Fig. 10, 11). Dadurch schwenkt der Sperrhebel 31 etwas nach unten und löst eine Verrastung für den ersten Schwenkhebel 5, der mit der reduzierten Reserverolle 2 um die Achse 15 nach unten schwenkt.

Fig. 10 und 11 zeigen jeweils beide Positionen des ersten Schwenkhebels 5, um sowohl die Warteposition der Reserverolle 2 als auch deren Übergabeposition in einer Figur zeigen zu können. Selbstverständlich ist der erste Schwenkhebel 5 entweder der Warteposition oder der Übergabeposition zugeordnet.

Der erste Schwenkhebel 5 trägt einen parallel zu seiner Achse 15 abstehenden Mitnehmerzapfen 6.

Der Deckel 10 ist in Art einer Nabe an einem um eine Achse 9 hochschwenkbaren Drehteil 11 angeordnet, der in den Fig. 2 bis 5 ersichtlich ist. Der Drehteil 11 ist mit einem vorspringenden Nocken 14 versehen, der bei der Schwenkbewegung des Deckels 10 entlang einer ansteigenden gebogenen Stützfläche 21 der Seitenwand 20 nach oben wandert. Die Stützfläche 21 weist eine Mulde 22 am oberen Ende auf, in der der Nocken 14 bei hochgeschwenktem Deckel 10 lösbar eingerastet ist (Fig. 2), sodass der Deckel 10 nicht von alleine zufällt, sondern bewusst verschlossen werden muss. In der Stützfläche 21 sind bevorzugt noch weitere Mulden 22 vorgesehen, um die Schließstellung zu definieren und eine Dämpfung beim Schließen zu bewirken.

Vom Drehteil 11 steht parallel zur Achse 9 ein zweiter Mitnehmerzapfen 12 ab. Der Deckel 10 bzw. der Drehteil 11 ist mit dem ersten Schwenkhebel 5 mittels eines linear verschwenkbaren Koppelelements 7 kinematisch verbunden. Das Koppelelement 7 weist einerseits einen Schlitz 8 auf, in dem der zweite Mitnehmerzapfen 12 geführt ist, und am zweiten Ende einen Haken 13, der den ersten Mitnehmerzapfen 6 lose umgreift.

Wenn der Deckel 10 aus der geschlossenen Stellung, die vor allem in Fig. 4 ersichtlich ist, in die offene Stellung überführt wird (Fig. 5), um eine Reserverolle 2 einsetzen zu können, wird über den Drehteil 11 und das Koppelelement 7 der erste Schwenkhebel hochbewegt, da der Haken 13 den Mitnehmerzapfen 6 mitnimmt. Ist die in Fig. 5 gezeigte Stellung erreicht, verrastet, wie oben beschrieben, der Sperrhebel 31 nahe der hochgeschwenkten gabelförmigen Aufnahme 16 dem ersten Schwenkhebel 5 und hält diesen dadurch in Warteposition. Wenn die Reserverolle 2 eingelegt ist (Fig. 5), wird der Deckel 10 wieder verschlossen und das Koppelelement 7 bewegt sich wieder nach unten, ohne den ersten Schwenkhebel 5 mitzunehmen, da der Haken 7 ohne Verbindung mit dem ersten Mitnehmerzapfen 6 ist, und der erste Schwenkhebel vom Sperrhebel 31 gehalten ist. Die eingelegte volle Reserverolle 2 nähert sich mit zunehmendem Verbrauch der gabelförmigen Aufnahme 16.

Fig. 3 zeigt die Endstellung der Reserverolle 2 in der Warteposition, aus der sie mit dem ersten Schwenkhebel 5 nach unten befördert wird. Dies findet bei geschlossenem Deckel 10 statt, wobei der Mitnehmerzapfen 6 des ersten Schwenkhebels 5 in den Haken 13 des dort "wartenden" Koppelelements 7 eintritt. Da nunmehr eine neue Reserverolle 2 nachgefüllt werden kann, wird der Deckel 10 geöffnet und das Koppelelement 7 führt in der oben beschriebenen Weise den ersten Schwenkhebel wieder nach oben.

Fig. 4 zeigt eine reduzierte Reserverolle 2 in der Spendeposition, die von der Übergabeposition des nach unten geschwenkten ersten Schwenkhebels 5 etwas beabstandet ist und durch ein entfernbares Auflager definiert ist. Das Auflager verschließt eine Auswurföffnung 26, durch die leere Tragstäbe 3 (Fig. 2) aus der Spendeposition nach unten fallen. Die Entfernung des Auflagers und dessen Rückführung erfolgt mittels eines zweiten Schwenkhebels 17, dessen Bewegung in Abhängigkeit vom ersten Schwenkhebel 5 und damit indirekt über die Bewegung des Deckels 10 gesteuert wird. Details hierzu werden anhand der Fig. 6 bis 9 näher erläutert.

Fig. 6 zeigt die Warteposition des ersten Schwenkhebels 5. Der Schwenkhebel 5 ist mit einer Federzunge 23 versehen, an deren freiem Ende ein Abtastelement 24 seitlich absteht. Das Abtastelement 24 liegt in der Warteposition an einem zweiten Schwenkhebel 17 an, dessen Achse 18 parallel zur Schwenkachse 15 des ersten Schwenkhebels 5 liegt. Der zweite Schwenkhebel 17 ist an dem seiner Schwenkachse 18 abgewandten Ende mit einer Lasche 27 versehen, die in der Spendeposition eine Auswurföffnung 26 am unteren Ende der Führungsbahn verschließt und das entfernbare Auflager für den Tragstab 3 der reduzierten Reserverolle 2 bildet. Der zweite Schwenkhebel 17 ist in die in Fig. 6 gezeigte Stellung federbeaufschlagt und insbesondere mit einer Körperfeder versehen, die sich an der Seitenwand 20 des Gehäuses 1 abstützt.

Am zweiten Schwenkhebel 17 ist eine dreidimensionale Führung ausgebildet, die eine erste Führungskontur 28 umfasst und beginnend von der in Fig. 6 gezeigten Stellung ihren Abstand zur Achse 15 des ersten Schwenkhebels 5 verringert. Die erste Führungskontur 28 endet an einer Kante, die im Übergangsbereich zur zweiten Führungskontur 29 liegt. Wenn nun in die gabelartige Aufnahme 16 in der Warteposition eine reduzierte Reserverolle 2 eingetreten ist, und der Sperrhebel 31 den ersten Schwenkhebel 5 freigegeben hat, bewegt sich der erste Schwenkhebel 5 unter dem Gewicht der reduzierten Reserverolle nach unten, wobei das Abtastelement 24 entlang der ersten Führungskontur 28 wandert und dabei den zweiten Schwenkhebel 17 verdrängt. Dies bewegt die Auflagefläche aus der Auswurföffnung 26 und ein darauf liegender, leerer Tragstab 3 fällt herunter.

Im letzten Teil der ersten Führungskontur 28 bis zur Kante vergrößert sich der Abstand der Kontur zur Schwenkachse 15 des ersten Schwenkhebels 5 wieder, sodass der zweite Schwenkhebel 17 seine Bewegungsrichtung umkehrt und durch die Körperfeder 25 wieder in die Ausgangsstellung gedrückt wird, in der die Auswurföffnung 26 von der Lasche 27 des zweiten Schwenkhebels 17 wieder verschlossen ist.

Bei der zweiten Verschwenkung des ersten Schwenkhebels 5 bis in die Übergabeposition (Fig. 2) passiert das Abtastelement 24 die Kante im Übergang zur zweiten Führungskontur 29 und der zweite Schwenkhebel 17 gelangt wieder in seine Ausgangsstellung, da im Übergangsbereich zur zweiten Führungskontur 29 die Distanz zur Schwenkachse 15 des ersten Schwenkhebels 5 größer als der erste Schwenkhebel 5 ist. In dieser Übergabeposition wird die reduzierte Reserverolle 2 nach unten in die Spendeposition abgegeben, in der der Tragstab 3 der Rolle auf den Laschen 27 in der bereits wieder geschlossenen Auswurföffnung 26 aufliegt. Die Rolle wird nach und nach aufgebraucht und der erste Schwenkhebel 5 verbleibt in der Übergabeposition, bis der Deckel 10 zum Einsetzen einer neuen Reserverolle 2 wieder geöffnet wird. Über das Koppelelement 7 und den Mitnehmerzapfen 6 wird dabei der erste Schwenkhebel 5 wieder nach oben geschwenkt, wobei der zweite Schwenkhebel 17 in Ruhestellung verbleibt.

Dies deswegen, da das Abtastelement 24 im Anfangsbereich der zweiten Führungskontur 29 auf eine Rampe 30 trifft, die senkrecht zur ersten Führungskontur 28, und somit nach der Seite, ansteigt. Das Abtastelement 24 wechselt die Anlagefläche am zweiten Schwenkhebel 17 und die Federzunge 23 des ersten Schwenkhebels 5 biegt sich aus. Nach der Rampe 30 setzt sich die zweite Führungskontur 29 in gleichmäßigem Abstand zur Schwenkachse 15 des ersten Schwenkhebels 5 fort und endet an einer zweiten Kante am Übergang in die erste Führungskontur 28 bzw. die Ausgangsstellung in der Warteposition des ersten Schwenkhebels 5. Da die Federzunge 23 entlang der zweiten Führungskontur 29 im Wesentlichen parallel zur Achse des zweiten Schwenkhebels 17 auf diesen drückt, bleibt er, unterstützt von der Körperfeder 25, in Ruhestellung bis das Papier der Spenderolle aufgebraucht ist und über den ersten Schwenkhebel 5 die neue reduzierte Reserverolle 2 zugeführt wird, wofür wiederum die erste Führungskontur 28 abgetastet wird, und dabei der zweite Schwenkhebel 17 wieder ausgeschwenkt wird, um den Tragstab 3 auszuwerfen. Die beiden Kanten an den beiden Übergängen zwischen den beiden Führungskonturen 28, 29 verhindern jeweils einen Irrweg des Abstandselements 24.

### Bezugszeichenliste:

- 1: Gehäuse
- 2: Reserverolle
- 3: Tragstab
- 4: Führungsbahn
- 5: Erster Schwenkhebel
- 6: Erster Mitnehmerzapfen
- 7: Koppelelement
- 8: Schlitz
- 9: Achse
- 10: Deckel
- 11: Drehteil
- 12: Zweiter Mitnehmerzapfen
- 13: Haken
- 14: Nocken
- 15: Schwenkachse
- 16: Gabelförmige Aufnahme
- 17: Zweiter Schwenkhebel
- 18: Achse
- 19: Lagerzapfen
- 20: Seitenwand
- 21: Stützfläche
- 22: Mulden
- 23: Federzunge
- 24: Abtastelement
- 25: Körperfeder
- 26: Auswurföffnung
- 27: Lasche
- 28: Erste Führungskontur
- 29: Zweite Führungskontur
- 30: Rampe
- 31: Sperrhebel

## Patentansprüche

1. Spender zur Ausgabe eines bahnförmigen Flächenproduktes, insbesondere Papier, mit einem durch einen, vorzugsweise schwenkbaren Deckel (10) verschließbaren Gehäuse (1), und wenigstens einem im Gehäuse schwenkbar gelagerten ersten Schwenkhebel (5), mit welchem eine Reserverolle (2) des bahnförmigen Flächenproduktes von einer Warteposition der Reserverolle (2) in eine Übergabeposition der Reserverolle (2) überführbar ist und wenigstens einem zweiten Schwenkhebel (17), welcher von dem ersten Schwenkhebel (5) bewegbar ist wobei der wenigstens eine erste Schwenkhebel (5) mit dem Deckel (10) des Gehäuses (1) so bewegungsgekoppelt ist, dass beim Öffnen des Deckels (10) der Schwenkhebel (5) von einer Übergabeposition des wenigstens einen ersten Schwenkhebels (5) in eine Warteposition des wenigstens einen ersten Schwenkhebels (5) rückführbar ist und der zweite Schwenkhebel (17) während der Bewegung des ersten Schwenkhebels (5) vor und zurück bewegbar ist, **gekennzeichnet dadurch, dass** der zweite Schwenkhebel (17) eine erste Führungskontur (28) und eine davon gesonderte zweite Führungskontur (29) umfasst, wobei der erste Schwenkhebel (5) bei der Bewegung der Überführung der Reserverolle (2) von der Warteposition in die Übergabeposition die erste Führungskontur (28) und bei der Rückführbewegung in die Ausgangsstellung die zweite Führungskontur (29) abtastet.

2. Spender nach Anspruch 1, **dadurch gekennzeichnet, dass** der Deckel (10) und der Schwenkhebel (5) um zueinander parallele Achsen (9, 15) verschwenkbar sind.

3. Spender nach Anspruch 1 oder 2, **dadurch gekennzeichnet, dass** zwischen dem Deckel (10) und dem Schwenkhebel (5) ein die Rückführung des Schwenkhebels bewirkendes - vorzugsweise linear verschiebbares - Koppelelement (7) angeordnet ist.

4. Spender nach Anspruch 3, **dadurch gekennzeichnet, dass** das Koppelelement (7) einen Schlitz (8) aufweist, in den ein Mitnehmerzapfen (12) des Deckels (10) eingreift.

5. Spender nach einem der Ansprüche 1 bis 4, **dadurch gekennzeichnet, dass** der Deckel (10) an einem Drehteil (11) angeordnet ist, der beim Bewegen des Deckels (10) entlang einer gebogenen Stützfläche (21) des Gehäuses (1) wandert, wobei vorzugsweise vorgesehen ist, dass die gebogene Stützfläche (21) an zumindest einem Ende eine Rastmulde (22) aufweist, in der ein Nocken (14) des Drehteiles (11) lösbar verrastet.

6. Spender nach einem der Ansprüche 1 bis 5, **dadurch gekennzeichnet, dass** die Reserverolle (2) auf einem Tragstab (3) mit beidseitig vorstehenden Lagerzapfen angeordnet ist, und der Schwenkhebel (5) an seinem von der Schwenkachse (15) entfernten Ende eine gabelartige Aufnahme (13) für einen Lagerzapfen aufweist.

7. Spender nach einem der Ansprüche 1 bis 6, **dadurch gekennzeichnet, dass** der zweite Schwenkhebel (17) während einer Rückführbewegung des ersten Schwenkhebels (5) im Wesentlichen vom ersten Schwenkhebel entkoppelt ist.

8. Spender nach einem der Ansprüche 1 bis 7, **dadurch gekennzeichnet, dass** die erste Führungskontur (28) wenigstens einen konkaven Abschnitt umfasst, und/oder dass die zweite Führungskontur (29) wenigstens einen konvexen Abschnitt umfasst.

9. Spender nach einem der Ansprüche 1 bis 8, **dadurch gekennzeichnet, dass** der erste Schwenkhebel (5) mit einer Federzunge (23) versehen ist, an deren freiem Ende ein Tastelement (24) absteht, das die erste und zweite Führungskontur des zweiten Schwenkhebels (17) abtastet.

10. Spender nach einem der Ansprüche 1 bis 9, **dadurch gekennzeichnet, dass** eine Auswurföffnung (26) zum Auswurf eines leeren Tragstabs (3) vorgesehen ist, wobei der zweite Schwenkhebel (17) in einer Schließstellung die Auswurföffnung (26) im Wesentlichen verschließt und in einer Freigabestellung die Auswurföffnung freigibt,

11. Spender nach einem der Ansprüche 1 bis 10, **dadurch gekennzeichnet, dass** der zweite Schwenkhebel (17) mit einer Lasche (27) versehen ist, die ein entfernbares Auflager in der Auswurföffnung (26) darstellt.

12. Spender nach Anspruch 11, **dadurch gekennzeichnet, dass** der zweite Schwenkhebel (17) während der Bewegung des ersten Schwenkhebels (5) aus der Schließstellung in die Freigabestellung und wieder zurück in die Schließstellung der Auswurföffnung (26) bewegbar ist.

13. Spender nach Anspruch 11, **dadurch gekennzeichnet, dass** der zweite Schwenkhebel (17) während der Rückführbewegung des ersten Schwenkhebels (5) in die Ausgangsstellung in der Schließstellung der Auswurföffnung (26) verbleibt.

## Claims

1. Dispenser for dispensing a flat sheet-like product, in particular paper, with a housing (1), which can be closed by a, preferably pivotable, cover (10), and at least one first pivot lever (5), which is mounted pivotably in the housing and with which a spare roll (2) of the flat sheet-like product can be transferred from a waiting position of the spare roll (2) into a delivery position of the spare roll (2), and at least one second pivot lever (17), which can be moved by the first pivot lever (5), wherein the at least one first pivot lever (5) is movement-coupled to the cover (10) of the housing (1) such that, when the cover (10) is opened, the pivot lever (5) can be returned from a delivery position of the at least one first pivot lever (5) into a waiting position of the at least one first pivot lever (5) and the second pivot lever (17) can be moved back and forth during the movement of the first pivot lever (5), **characterized in that** the second pivot lever (17) comprises a first guide contour (28) and, separate from the latter, a second guide contour (29), wherein the first pivot lever (5) traces the first guide contour (28) during the movement of transferring the spare roll (2) from the waiting position into the delivery position and the second guide contour (29) during the return movement into the starting position.

2. Dispenser according to claim 1, **characterized in that** the cover (10) and the pivot lever (5) are pivotable about axes (9, 15) that are parallel to each other.

3. Dispenser according to claim 1 or 2, **characterized in that** a coupling element (7) - preferably linearly displaceable - which brings about the return of the pivot lever is arranged between the cover (10) and the pivot lever (5).

4. Dispenser according to claim 3, **characterized in that** the coupling element (7) has a slot (8), in which a follower pin (12) of the cover (10) engages.

5. Dispenser according to one of claims 1 to 4, **characterized in that** the cover (10) is arranged on a pivoted member (11), which travels along a curved support surface (21) of the housing (1) during the movement of the cover (10), wherein it is preferably provided that, at least at one end, the curved support surface (21) has a catch recess (22), in which a lobe (14) of the pivoted member (11) catches releasably.

6. Dispenser according to one of claims 1 to 5, **characterized in that** the spare roll (2) is arranged on a supporting rod (3) with bearing pins protruding on both sides, and the pivot lever (5) has a fork-like receiver (13) for a bearing pin at its end remote from the pivot axle (15).

7. Dispenser according to one of claims 1 to 6, **characterized in that** the second pivot lever (17) is substantially decoupled from the first pivot lever during a return movement of the first pivot lever (5).

8. Dispenser according to one of claims 1 to 7, **characterized in that** the first guide contour (28) comprises at least one concave section, and/or **in that** the second guide contour (29) comprises at least one convex section.

9. Dispenser according to one of claims 1 to 8, **characterized in that** the first pivot lever (5) is provided with a flexible tongue (23), at the free end of which a tracing element (24) protrudes, which traces the first and second guide contour of the second pivot lever (17).

10. Dispenser according to one of claims 1 to 9, **characterized in that** an ejector opening (26) is provided for ejecting an empty supporting rod (3), wherein the second pivot lever (17) substantially closes the ejector opening (26) in a closed position and releases the ejector opening in a released position.

11. Dispenser according to one of claims 1 to 10, **characterized in that** the second pivot lever (17) is provided with a tab (27), which represents a removable support in the ejector opening (26).

12. Dispenser according to claim 11, **characterized in that** during the movement of the first pivot lever (5) the second pivot lever (17) can be moved from the closed position into the released position and back into the closed position of the ejector opening (26) again.

13. Dispenser according to claim 11, **characterized in that** during the return movement of the first pivot lever (5) into the starting position the second pivot lever (17) remains in the closed position of the ejector opening (26).

## Revendications

1. Distributeur pour la sortie d'un produit plat en forme de bande, en particulier du papier, avec un boîtier (1) refermable par un couvercle (10) de préférence pivotant, et au moins un premier levier de pivotement (5) logé de manière pivotante dans le boîtier, avec lequel un rouleau de réserve (2) du produit plat en forme de bande peut être transféré d'une position d'attente du rouleau de réserve (2) dans une position de remise du rouleau de réserve (2) et au moins un deuxième levier de pivotement (17) qui est mobile par le premier levier de pivotement (5), dans lequel l'au moins un premier levier de pivotement (5) est couplé en mouvement avec le couvercle (10) du boîtier (1) de sorte que lors de l'ouverture du couvercle (10), le levier de pivotement (5) puisse être ramené d'une position de remise d'au moins un premier levier de pivotement (5) dans une position d'attente d'au moins un premier levier de pivotement (5) et le deuxième levier de pivotement (17) est mobile d'avant en arrière pendant le mouvement du premier levier de pivotement (5), **caractérisé en ce que** le deuxième levier de pivotement (17) comporte un premier contour de guidage (28) et un deuxième contour de guidage (29) séparé de celui-ci, dans lequel le premier levier de pivotement (5) balaye lors du mouvement de transfert du rouleau de réserve (2) de la position d'attente dans la position de remise le premier contour de guidage (28) et balaye lors du mouvement de retour dans la position de départ le deuxième contour de guidage (29).

2. Distributeur selon la revendication 1, **caractérisé en ce que** le couvercle (10) et le levier de pivotement (5) sont pivotants autour d'axes (9, 15) parallèles l'un à l'autre.

3. Distributeur selon la revendication 1 ou 2, **caractérisé en ce qu'**un élément de couplage (7), mobile de préférence linéairement, provoquant le retour du levier de pivotement est agencé entre le couvercle (10) et le levier de pivotement (5).

4. Distributeur selon la revendication 3, **caractérisé en ce que** l'élément de couplage (7) présente une fente (8), dans laquelle un tenon d'entraînement (12) du couvercle (10) s'engage.

5. Distributeur selon l'une des revendications 1 à 4, **caractérisé en ce que** le couvercle (10) est agencé sur une partie rotative (11) qui migre lors du mouvement du couvercle (10) le long d'une surface d'appui (31) pliée du boîtier (1), dans lequel il est de préférence prévu que la surface d'appui (21) pliée présente à au moins une extrémité une cavité d'encliquetage (22), dans laquelle une came (14) de la partie rotative (11) s'encliquète de manière amovible.

6. Distributeur selon l'une des revendications 1 à 5, **caractérisé en ce que** le rouleau de réserve (2) est agencé sur une barre porteuse (3) avec des tourillons dépassant des deux côtés, et le levier de pivotement (5) présente à son extrémité éloignée de l'axe de pivotement (15) un logement (13) à fourche pour un tourillon.

7. Distributeur selon l'une des revendications 1 à 6, **caractérisé en ce que** le deuxième levier de pivotement (17) est découplé pendant un mouvement de retour du premier levier de pivotement (5) sensiblement du premier levier de pivotement.

8. Distributeur selon l'une des revendications 1 à 7, **caractérisé en ce que** le premier contour de guidage (28) comporte au moins une section concave et/ou que le deuxième contour de guidage (29) comporte au moins une section convexe.

9. Distributeur selon l'une des revendications 1 à 8, **caractérisé en ce que** le premier levier de pivotement (5) est pourvu d'une lame de ressort (23), à l'extrémité libre de laquelle un élément de balayage (24) dépasse, lequel balaye le premier et deuxième contour de guidage du deuxième levier de pivotement (17).

10. Distributeur selon l'une des revendications 1 à 9, **caractérisé en ce qu'**une ouverture d'éjection (26) est prévue pour l'éjection d'une barre porteuse (3) vide, dans lequel le deuxième levier de pivotement (17) ferme l'ouverture d'éjection (26) sensiblement dans une position de fermeture et libère l'ouverture d'éjection dans une position de libération.

11. Distributeur selon l'une des revendications 1 à 10, **caractérisé en ce que** le deuxième levier de pivotement (17) est pourvu d'une languette (27) qui représente un support retirable dans l'ouverture d'éjection (26).

12. Distributeur selon la revendication 11, **caractérisé en ce que** le deuxième levier de pivotement (17) est mobile pendant le mouvement du premier levier de pivotement (5) de la position de fermeture dans la position de libération et de nouveau revient dans la position de fermeture de l'ouverture d'éjection (26).

13. Distributeur selon la revendication 11, **caractérisé en ce que** le deuxième levier de pivotement (17) reste pendant le mouvement de retour du premier levier de pivotement (5) dans la position de départ dans la position de fermeture de l'ouverture d'éjection (26).
